# EUROPÄISCHE PATENTSCHRIFT

(11) **EP 3 985 201 B1**
(45) Veröffentlichungstag und Bekanntmachung des Hinweises auf die Patenterteilung: **07.06.2023**
(21) Anmeldenummer: 21198471.1
(22) Anmeldetag: 23.09.2021
(51) Int. Cl.: E04F 10/06

(54) **MARKISE, INSBESONDERE WINTERGARTEN- ODER WETTERSCHUTZMARKISE, MIT EINEM STÜTZTRÄGER**
AWNING, IN PARTICULAR A WINTER GARDEN OR A WEATHER GUARD WITH A SUPPORT
STORE, EN PARTICULIER STORE DE JARDIN D'HIVER OU DE PROTECTION CONTRE LES INTEMPÉRIES, DOTÉ D'UN SUPPORT D'APPUI

(30) Priorität: 15.10.2020 DE 202020105900 U
(43) Veröffentlichungstag der Anmeldung: 20.04.2022
(73) Patentinhaber: markilux GmbH + Co. KG, 48282 Emsdetten (DE)
(72) Erfinder: Kröner, Sven, 48369 Saerbeck (DE); Becks, Daniel, 48282 Emsdetten (DE)
(74) Vertreter: Rau, Schneck & Hübner Patentanwälte Rechtsanwälte PartGmbB

(56) Entgegenhaltungen:
- DE-U1-202016 106 962
- KR-B1- 101 653 114

## Beschreibung

Die Erfindung betrifft eine Markise und insbesondere Wintergarten- oder Wetterschutzmarkise mit den im Oberbegriff des Schutzanspruches 1 angegebenen Merkmalen.

Eine derartige Markise ist beispielsweise aus der DE 20 2016 106 962 U1 und weist einen Markisenbehang sowie einen Tragrahmen mit in Ausfallrichtung des Markisenbehangs verlaufenden, seitlichen Führungsschienen dafür und quer dazu verlaufenden Endschienen auf. Letztere dienen zur stationären Halterung der Markise an einem Gebäude und/oder auf Stützen. Ferner ist ein Stützträger vorgesehen, der quer zur Ausfallrichtung zwischen den beiden Führungsschienen unterhalb des Markisenbehangs angeordnet ist.

Dieser Stützträger dient zur Stabilisierung der Markise und zur Halterung verschiedener Zubehörkomponenten, wie beispielsweise Wärmestrahler, Leuchtspots, Lichtstrahlen oder Lautsprecher. Nachteilig bei der bekannten Konstruktion ist die enge Anbindung des Stützträgers an die Unterseite der Führungsschienen, sodass eine räumliche Nähe zwischen dem Stützträger und dem darüber vorbeilaufenden Markisenbehang besteht. Damit besteht insbesondere bei einer baldachinartigen Ausbildung des Markisenbehangs mit nach unten durchhängenden Faltstreifen die Gefahr, dass das Markisentuch auf dem Stützträger schleift und damit verschleißanfällig wird. Darüber hinaus ist der bekannte Stützträger starr an die Führungsschienen angebunden, sodass bei geneigten Führungsschienen der Stützträger verkippt angeordnet ist.

Ausgehend von den geschilderten Problemen liegt der Erfindung die Aufgabe zugrunde, eine Markise der Gattung gemäß den Art so zu verbessern, dass die Anordnung und Positionierbarkeit des Stützträgers flexibler werden und ein größerer Abstand zum Markisenbehang gewährleistet wird.

Diese Aufgabe wird durch die im Kennzeichnungsteil des Anspruchs 1 angegebenen Merkmale gelöst, wonach der Stützträger an seinen beiden Enden jeweils über einen vertikal verlaufenden Schwenklagerarm gegenüber dem Tragrahmen nach unten abgehängt und um eine horizontale, quer zur Ausfallrichtung verlaufende Schwenkachse schwenkbar an den Führungsschienen angelenkt ist.

Durch die nach unten abgehängte Konfiguration der Stützträger-Lagerung ergibt sich der gewünschte ausreichende Abstand zwischen dem Stützträger und dem Markisenbehang, sodass eine gegenseitige Berührung dieser Komponenten nicht mehr zu befürchten steht. Durch die schwenkbare Lagerung der Schwenklagerarme der Stützträger können diese Arme unabhängig von der Neigung der Führungsschienen immer sauber vertikal eingestellt werden, sodass der eigentliche Stützträger sowohl um seine Längsals auch Querachse horizontal angeordnet werden kann. An der Unterseite des Stützträgers angebrachte, nach unten abstrahlende Wärmestrahler erfassen damit exakt den vertikal unter ihnen liegenden Bereich.

In den abhängigen Ansprüchen sind bevorzugte Weiterbildungen der Erfindung angegeben. So kann der Stützträger in an sich bekannter Weise für daran anzubringende Zubehörkomponenten, wie Wärmestrahler, Leuchtspots, Lichtschienen, Lautsprecher oder dergleichen dienen. Zu diesem Zweck ist es dann vorteilhaft, wenn der Stützträger als Hohlprofil mit hoher Tragfähigkeit ausgelegt ist, sodass er zum einen zur verborgenen Aufnahme und Weiterführung von elektrischen Versorgungsleitungen für diese Zubehörkomponenten und zum anderen für eine stabile, durchbiegungsfreie Lagerung dieser Zubehörkomponenten gerade auch bei vielzähligen und/oder schwergewichtigen Komponenten dient.

Zur positionsflexiblen Halterung solcher Zubehörkomponenten ist der Stützträger gemäß einer bevorzugten Weiterbildung auf seiner Außenseite mit mindestens einer Multifunktionsnut versehen. Damit können unterschiedliche Zubehörkomponenten an unterschiedlichen Positionen auf einfache Weise am Sturzträger befestigt werden.

Eine vorteilhafte Ausführungsform der Erfindung sieht ferner eine zwischen den benachbarten Enden des Stützträgers und der vorzugsweise ebenfalls als Hohlprofile zur Aufnahme von elektrischen Versorgungsleitungen ausgebildeten Schwenklagerarme angeordnete Abdeckkappe vor, mit deren Hilfe die in den Hohlprofil-Innenräumen verlaufenden Versorgungsleitungen zwischen den Schwenklagerarmen und dem Stützträger verdeckt geführt werden können. Dies kommt einem aufgeräumten Erscheinungsbild der erfindungsgemäßen Markise zugute.

In einer weiteren bevorzugten Ausbildung der Erfindung ist die Schwenkachse für die Schwenklagerarme jeweils durch ein unten an den Markisen-Führungsschienen angebrachtes Drehgelenk gebildet, was eine konstruktiv einfache, robuste Auslegung der Schwenkachse mit sich bringt.

Weitere vorteilhafte Ausführungsformen der Erfindung beziehen sich auf die Wahl des Markisenbehanges. Dieser kann beispielsweise ein im wesentlichen eben gespanntes Markisentuch sein, das - wie aus der eingangs genannten DE 20 2016 106 962 U1 bekannt ist - mithilfe einer Wickelwelle und einem in den seitlichen Führungsschienen in Ausfallrichtung der Markise verschiebbar geführten Ausfallprofil gestrafft wird.

Alternativ dazu kann der Behang auch ein baldachinartiges Markisentuch sein, dass in Streifenzonen eingeteilt und über ein Ausfallprofil sowie ebenfalls in den Führungsschienen verschiebbar gelagerte, die Streifenzonen bildende Tuchschienen geführt ist.

Weitere Merkmale, Einzelheiten und Vorteile der Erfindung ergeben sich aus der nachfolgenden Beschreibung eines Ausführungsbeispiels anhand der beigefügten Zeichnungen. Es zeigen:
- Fig. 1: eine perspektivische Ansicht einer Markise,
- Fig. 2: eine Seitenansicht der Einzelheit II nach Fig. 1,
- Fig. 3 und 4: Seitenansichten der Markise mit unterschiedlichen Neigungen,
- Fig. 5: einen Vertikalschnitt entlang der Schnittlinie III - III nach Fig. 2,
- Fig. 6: einen Querschnitt durch einen Stützträger, sowie
- Fig. 7 bis 9: perspektivische Teilansichten der Markise gemäß Fig. 1 mit Stützträgern und unterschiedlichen daran befestigten Zubehörkomponenten.

Anhand von Fig. 1 ist der grundsätzliche Aufbau des Erfindungsgegenstandes anhand der gezeigten Wetterschutzmarkise zu erläutern. Diese weist einen Draufsicht rechteckigen Tragrahmen 1 auf, der aus in Ausfallrichtung A eines Markisenbehangs 2 verlaufenden, seitlichen Führungsschienen 3, 4 und deren Enden verbindenden Endschienen 5, 6 zusammengesetzt ist. Zur Stabilisierung des Tragrahmens 1 ist mittig zwischen den Führungsschienen 3, 4 noch eine parallel dazu verlaufende Verbindungsschiene 7 vorgesehen, die an den Endschienen 5, 6 angebracht ist.

Mit der einen Endschiene 5 ist die Markise über entsprechende Konsolen 8 an einer Gebäudewand G montiert, die gegenüberliegende Endschiene 6 ruht auf Stützen 10, 11, die beispielsweise auf einer zu überdachenden Terrasse T stehen.

Bei dem Markisenbehang 1 handelt es sich im gezeigten Ausführungsbeispiel um ein Markisentuch 12, das mit seinem in Ausfallrichtung A weisenden Ende in einem quer zur Ausfallrichtung A verlaufenden, in dieser Richtung verschiebbar angetrieben in den Führungsschienen 3, 4 geführten Ausfallprofil 13 befestigt ist. Das Markisentuch 12 ist ferner baldachinartig in einzelne Streifenzonen 14 eingeteilt und mit dem Rand jeder seiner Zonen 14 an einer Tuchhalteschiene 15 befestigt. Letztere sind mit ihren Enden frei in den Führungsschienen 3, 4 in Ausfallrichtung A verschiebbar geführt und verschieben sich unter dem Einfluss der Schwerkraft und der Zugwirkung des Ausfallprofils 13 aus der in Fig. 1, 3 und 4 gezeigten eingefahrenen Stellung der Markise mit nach unten hängenden Falten der einzelnen Streifenzonen 14 in die ausgefahrene Stellung, in der das Markisentuch 12 mit den Tuchhalteschienen 15 durch das angetriebene Ausfallprofil 13 in Ausfallrichtung A gezogen und bei Erreichen der ausfallseitigen Endschiene 4 eben gespannt ist.

Etwa mittig bezogen auf die Ausfallrichtung A verläuft quer dazu zwischen den beiden Führungsschienen 3, 4 parallel zu den Endschienen 5, 6 ein Stützträger 16, der mit seinen beiden Enden 17, 18 über im wesentlichen vertikal verlaufende Schwenklagerarme 19, 20 gegenüber dem Tragrahmen 1 nach unten abgehängt positioniert ist. Die Schwenklagerarme 19, 20 sind mit ihrem oberen Ende jeweils in einem Drehgelenk 21, 22 an der Unterseite der Führungsschienen 3, 4 um eine Schwenkachse S schwenkbar angelenkt. Dadurch können die Schwenklagerarme 19, 20, wie aus den Fig. 2 bis 4 deutlich wird, unabhängig vom Neigungswinkel N des Tragrahmens 1 immer exakt vertikal eingestellt werden.

Wie aus den Fig. 5 und 6 deutlich wird, ist der Stützträger 16 als Hohlprofil mit hoher Tragfähigkeit ausgebildet. Er kann eine oder mehrere elektrische Versorgungsleitungen 23 für anhand der Fig. 7 bis 9 beschriebene Zubehörkomponenten aufnehmen. Das Hohlprofil ist ein im wesentlichen im Querschnitt rechteckiges, stranggepresstes Kammerprofil, wobei durch entsprechende Zwischenwände 24 in den unteren Kantenbereichen in bzw. entgegen der Ausfallrichtung nach außen offene Multifunktionsnuten 25 vorgesehen sind. Darin können im Querschnitt angepasste, strangförmige LED-Leuchtschienen 27 eingesetzt werden - siehe Fig. 7 - oder durch entsprechende Halterungen (nicht dargestellt) Leuchtspots 29 - siehe Fig. 9 - montiert werden. Großvolumigere und schwerere Wärmestrahler 28 - siehe Fig. 8 - können auch direkt über Haltebleche 30 an den Seitenwänden 31 des Stützträgers 16 angeschraubt werden.

Wie aus Fig. 5 hervorgeht, sind die Schwenklagerarme 19, 20 ebenfalls als im Querschnitt flach-rechteckiges Hohlprofil ausgestaltet, durch die die Versorgungsleitungen 23 von oben her aus der jeweiligen Führungsschienen 3, 4 eingeführt und am unteren Ende zum Hohlraum des Stützträgers 16 weitergeführt werden können. Der Übergangsbereich zwischen den Schwenklagerarmen 19, 20 und dem Stützträger 16 ist dabei durch eine seitliche Abdeckkappe 32 verschlossen, wodurch die Hohlprofil-Innenräume 37 und die Versorgungsleitungen 23 verdeckt sind.

Zur stabilen Verbindung zwischen den Schwenklagerarmen 19, 20 und dem Stützträger 16 ist ein L-förmiger Befestigungswinkel 33 zwischen diesen beiden Bauteilen vorgesehen, der mit seinem vertikalen Schenkel 34 mit dem jeweiligen Schwenklagerarm 19, 20 verschraubt und mit seinem horizontalen Schenkel 35 in entsprechende Nuten 36 im Hohlprofil-Innenraum 37 eingesteckt ist.

Der Vollständigkeit halber wird im Zusammenhang mit Fig. 5 auf die dort erkennbare Rollenlagerung 38 des Ausfallprofils 13 bzw. der bezogen auf die Zeichnung dahinter liegenden Tuchhalteschienen 15 hingewiesen, was jedoch nicht Gegenstand dieser Anmeldung ist.

## Patentansprüche

1. Markise, insbesondere Wintergarten- oder Wetterschutzmarkise, umfassend
- einen Markisenbehang (2),
- einen Tragrahmen (1) mit in Ausfallrichtung (A) des Markisenbehangs (2) verlaufenden, seitlichen Führungsschienen (3, 4) für den Markisenbehang (2) und quer dazu verlaufenden Endschienen (5, 6) zur stationären Halterung der Markise an einem Gebäude (G) und/oder auf Stützen (10, 11), sowie
- mindestens einen Stützträger (16), der quer zur Ausfallrichtung (A) zwischen den beiden Führungsschienen (3, 4) unterhalb des Markisenbehangs (2) angeordnet ist,
**dadurch gekennzeichnet, dass**
- der mindestens eine Stützträger (16) an seinen beiden Enden (17, 18) jeweils über einen vertikal verlaufenden Schwenklagerarm (19, 20) gegenüber dem Tragrahmen (1) nach unten abgehängt und um eine horizontale, quer zur Ausfallrichtung (A) verlaufende Schwenkachse (S) schwenkbar an den Führungsschienen (3, 4) angelenkt ist.

2. Markise nach Anspruch 1, **dadurch gekennzeichnet, dass** der Stützträger (16) als Hohlprofil mit hoher Tragfähigkeit zur Aufnahme von elektrischen Versorgungsleitungen (23) für am Stützträger (16) anzubringende Zubehörkomponenten, wie Wärmestrahler (28), Leuchtspots (29), Leuchtschienen (27) oder Lautsprecher, und zur Halterung dieser Zubehörkomponenten ausgelegt ist.

3. Markise nach Anspruch 2, **dadurch gekennzeichnet, dass** der Stützträger (16) auf seiner Außenseite mit mindestens einer Multifunktionsnut (25) zur positionsflexiblen Halterung der Zubehörkomponenten versehen ist.

4. Markise nach einem der vorgenannten Ansprüche, **dadurch gekennzeichnet, dass** die Schwenklagerarme (19, 20) als Hohlprofile zur Aufnahme von elektrischen Versorgungsleitungen (23) ausgebildet sind.

5. Markise nach Anspruch 4, **gekennzeichnet durch** eine zwischen den benachbarten Enden des Stützträgers (16) und der Schwenklagerarme (19, 20) angeordnete Abdeckkappe (32) zum Verdecken der Hohlprofil-Innenräume (37) und zur verdeckten Führung der Versorgungsleitungen (23) zwischen Schwenklagerarmen (19, 20) und Stützträger (16).

6. Markise nach einem der vorgenannten Ansprüche, **dadurch gekennzeichnet, dass** die Schwenkachse (es) für die Schwenklagerarme (19, 20) durch ein unten an den Führungsschienen (3, 4) angebrachtes Drehgelenk (21, 22) gebildet ist.

7. Markise nach einem der vorgenannten Ansprüche, **dadurch gekennzeichnet, dass** der Markisenbehang (2) durch ein im wesentlichen eben gespanntes Markisentuch gebildet ist, das in an sich bekannter Weise mithilfe einer Wickelwelle und einem Ausfallprofil gestrafft wird.

8. Markise nach einem der Ansprüche 1 bis 6, **dadurch gekennzeichnet, dass** der Markisenbehang (2) durch ein baldachinartiges Markisentuch (12) gebildet ist, das in Streifenzonen (14) eingeteilt und über ein Ausfallprofil (13) und in den Führungsschienen (3, 4) verschiebbar gelagerten Tuchhalteschienen (15) geführt ist.

## Claims

1. Awning, in particular conservatory or weather protection awning, comprising
- an awning cover (2),
- a supporting frame (1) with lateral guide rails (3, 4) for the awning cover (2), running in the direction of projection (A) of the awning cover (2), and end rails (5, 6), running transversely thereto, for the stationary mounting of the awning at a building (G) and/or on supports (10, 11), as well as
- at least one support beam (16), which is arranged transversely to the direction of projection (A) between the two guide rails (3, 4) below the awning cover (2),
**characterized in that**
- the at least one support beam (16) is suspended downwards at its two ends (17, 18) in each case via a vertically extending pivot bearing arm (19, 20) relative to the supporting frame (1) and is articulated to the guide rails (3, 4) so as to be pivotable about a horizontal pivot axis (S) extending transversely to the direction of projection (A).

2. Awning according to claim 1, **characterized in that** the support beam (16) is designed as a hollow profile with a high load-bearing capacity for receiving electrical supply lines (23) for accessory components to be attached to the support beam (16), such as heat radiators (28), light spots (29), light rails (27) or loudspeakers, and for holding these accessory components.

3. Awning according to claim 2, **characterized in that** the support beam (16) is provided on its outer side with at least one multifunctional groove (25) for the positionally flexible mounting of the accessory components.

4. Awning according to one of the aforementioned claims, **characterized in that** the pivot bearing arms (19, 20) are formed as hollow profiles for receiving electric supply lines (23).

5. Awning according to claim 4, **characterized by** a cover cap (32) arranged between the adjacent ends of the support beam (16) and the pivot bearing arms (19, 20) to conceal the hollow profile interiors (37) and to conceal the supply lines (23) between the pivot bearing arms (19, 20) and the support beam (16).

6. Awning according to one of the aforementioned claims, **characterized in that** the pivot axis (es) for the pivot bearing arms (19, 20) is formed by a pivot joint (21, 22) attached to the bottom of the guide rails (3, 4).

7. Awning according to one of the aforementioned claims, **characterized in that** the awning cover (2) is formed by a substantially flatly tensioned awning fabric which is tightened in a manner known per se with the aid of a winding shaft and a front profile.

8. Awning according to one of the claims 1 to 6, **characterized in that** the awning cover (2) is formed by a baldachin-like awning fabric (12) which is divided into strip zones (14) and is guided over a front profile (13) and cloth holding rails (15) that are displaceably mounted in the guide rails (3, 4).

## Revendications

1. Store, en particulier store de véranda ou store de protection contre les intempéries, comprenant
- une toile de store (2),
- un cadre porteur (1) avec des rails de guidage latéraux (3, 4) pour la toile de store (2) s'étendant dans la direction de projection (A) de la toile de store (2) et des rails d'extrémité (5, 6) s'étendant transversalement à ceux-ci pour la fixation stationnaire du store sur un bâtiment (G) et/ou sur des supports (10, 11), ainsi qu'
- au moins une poutre de support (16), qui est disposé transversalement à la direction de projection (A) entre les deux rails de guidage (3, 4) en dessous de la toile de store (2),
**caractérisé en ce que**
- l'au moins une poutre de support (16) est suspendue vers le bas à ses deux extrémités (17, 18) respectivement par un bras de palier pivotant (19, 20) s'étendant verticalement par rapport au cadre porteur (1) et est articulée sur les rails de guidage (3, 4) de manière à pouvoir pivoter autour d'un axe de pivotement (S) horizontal s'étendant transversalement à la direction de projection (A).

2. Store selon la revendication 1, **caractérisé en ce que** la poutre de support (16) est conçue comme un profilé creux avec une capacité de charge élevée pour recevoir des lignes d'alimentation électrique (23) pour des composants accessoires à monter sur la poutre de support (16), comme des radiateurs thermiques (28), des spots lumineux (29), des rails lumineux (27) ou des haut-parleurs, et pour maintenir ces composants accessoires.

3. Store selon la revendication 2, **caractérisé en ce que** la poutre de support (16) est pourvue sur son côté extérieur d'au moins une rainure multifonctionnelle (25) pour la fixation flexible en position des composants accessoires.

4. Store selon l'une quelconque des revendications précédentes, **caractérisé en ce que** les bras de palier pivotants (19, 20) sont conçus comme des profilés creux destinés à recevoir des lignes d'alimentation électrique (23).

5. Store selon la revendication 4, **caractérisé par** un cache (32) disposé entre les extrémités voisines de la poutre de support (16) et des bras de palier pivotants (19, 20) pour masquer les espaces intérieurs de profilé creux (37) et pour guider de manière cachée les lignes d'alimentation (23) entre les bras de palier pivotants (19, 20) et la poutre de support (16).

6. Store selon l'une quelconque des revendications précédentes, **caractérisé en ce que** l'axe de pivotement (es) pour les bras de palier pivotants (19, 20) est formé par une articulation pivotante (21, 22) montée en bas sur les rails de guidage (3, 4).

7. Store selon l'une quelconque des revendications précédentes, **caractérisé en ce que** la toile de store (2) est formée par un tissu de store tendu sensiblement à plat, qui est tendu de manière connue en soi à l'aide d'un arbre d'enroulement et d'une barre de charge.

8. Store selon l'une quelconque des revendications 1 à 6, **caractérisé en ce que** la toile de store (2) est formée par un tissu de store (12) en forme de baldaquin, qui est divisé en zones de bandes (14) et guidé par une barre de charge (13) et des rails de maintien de toile (15) logés de manière coulissante dans les rails de guidage (3, 4).
